# DEMANDE DE BREVET EUROPEEN

(11) **EP 1 733 643 A1**
(43) Date de publication de la demande: **20.12.2006**
(21) Numéro de dépôt: 05447139.6
(22) Date de dépôt: 17.06.2005
(51) Int. Cl.: A45D 8/20, A45D 2/12

(54) **Dispositif de mise en forme des cheveux**

(71) Demandeur: FACO S.A., B-4020 Wandre (BE)
(72) Inventeur: Julemont, Pierre, 4601 Argenteau (BE)
(74) Mandataire: Van Malderen, Michel

(57) **Abrégé**

La présente invention se rapporte à une pince pour le maintien et la mise en forme d'une mèche de cheveux (4) enroulée autour d'un bigoudi (3), comportant deux branches articulées autour d'un même axe (8), et une première branche (1) comportant une extrémité décrivant essentiellement un demi arc de cercle (7) et une seconde branche comportant une extrémité décrivant essentiellement un quart d'arc de cercle (6) suivi d'un prolongement (5) dirigé essentiellement selon la tangente au point d'extrémité dudit quart d'arc de cercle (6).

## Description

### Objet de l'invention

La présente invention concerne le domaine technique général des dispositifs de mise en forme des cheveux et plus particulièrement une pince de maintien d'une mèche de cheveux enroulée autour d'un rouleau (bigoudi).

### Etat de la technique

Lorsqu'on enroule une mèche de cheveux autour d'un bigoudi et que l'on tend cette mèche jusqu'au début du premier tour d'enroulage sur un rouleau en forme de cylindre, le départ de cheveux-racines est perpendiculaire au cuir chevelu.

L'art antérieur décrit des clips qui viennent capuchonner le cylindre pour maintenir la mèche de cheveux en place ; les clips ou pinces de l'art antérieur exercent généralement une pression sur les cheveux-racines en laissant une trace disgracieuse sur toute la largeur de la mèche, la pression des clips s'exerçant automatiquement à la façon d'une mâchoire en serrant sur les deux côtés opposés du cylindre.

Une telle pince est schématisée dans la figure 1 de 1a présente demande de brevet : l'un des côtés de la pince de maintien exerce une pression sur le cheveu enroulé autour d'un bigoudi (cylindre) et l'autre côté serre les cheveux en provenance du cuir chevelu, non-enroulés et tendus, perpendiculaires à celui-ci. serre les cheveux en provenance du cuir chevelu, non-enroulés et tendus, perpendiculaires à celui-ci.

La trace disgracieuse laissée sur la mèche de cheveux a fait l'objet de différentes recherches de solution dont l'une est décrite dans le document français FR 2 763 485 qui présente un clip de maintien pour enrouleur à cheveux destiné à immobiliser instantanément par pression un bigoudi enroulé sur le cuir chevelu. Le clip est réalisé en une seule pièce et comporte un trois-quart d'arc de cercle terminé sur l'un de ses côtés par une rangée de dents gardant le profil du clip. Ce type de pince est pourvu de parois très ajourées et muni d'une large ouverture, il n'est pas destiné à être préchauffé pour pouvoir effectuer à lui seul une mise en forme active de la mèche de cheveux.

Le document américain US-B-4,343,321 présente également un clip de fixation pour un rouleau cylindrique qui est réalisé en une seule pièce et n'est pas destiné à être préchauffé pour assurer la mise en forme de la mèche de cheveux.

Le document allemand DE 299 04 990 U1 présente un bigoudi avec une pince de maintien combinée en une seule pièce qui peut également partiellement résoudre le problème de la trace disgracieuse laissée par ce type de pinces de maintien des bigoudis.

### Buts de l'invention

La présente invention a pour but de présenter un dispositif de mise en forme des cheveux sous forme d'une pince de maintien préchauffable pouvant être placée sur un bigoudi et permettant notamment de résoudre le problème de la trace disgracieuse laissée sur toute la largeur de la mèche enroulée autour du bigoudi.

### Résumé de l'invention

Le présente invention divulgue une pince pour le maintien et la mise en forme d'une mèche de cheveux enroulée autour d'un bigoudi, comportant deux branches articulées autour d'un même axe, caractérisée en ce que une première branche comporte une extrémité décrivant essentiellement un demi arc de cercle et une seconde branche comportant une extrémité décrivant essentiellement un quart d'arc de cercle suivi d'un prolongement dirigé essentiellement selon la tangente au point d'extrémité dudit quart d'arc de cercle.

Selon des formes particulières de réalisation, l'invention comporte l'une ou plusieurs des caractéristiques suivantes :
- ladite première et seconde branche sont munies sur leur face interne d'une couche métallique permettant un préchauffage de ladite pince.
- ladite première et seconde branche sont munies en outre chacune d'un élément de préhension permettant d'ouvrir la pince.
- ladite première branche comporte des dents (ribs) à son extrémité pour éviter de brûler le cuir chevelu.

La présente invention divulgue par ailleurs un système de préchauffage destiné à des pinces selon la revendication 1 comportant des barres chauffantes dont le diamètre est essentiellement identique au demi arc de cercle décrit par la première branche de ladite pince.

### Brève description des figures

La figure 1 représente une vue de profil montrant un rouleau cylindrique (bigoudi) qui enroule une mèche de cheveux près du cuir chevelu avec une pince classique bien connue de l'état de la technique, laissant une trace disgracieuse sur la largeur de la mèche.

La figure 2 représente une vue de profil de la pince de maintien préchauffable de la présente invention.

La figure 3 représente une vue en trois dimensions de la pince de l'art antérieur laissant une trace disgracieuse sur toute la largeur de la mèche ; cette trace est indiquée par une flèche sur cette figure.

La figure 4 représente une vue en trois dimensions de la pince de maintien de la présente invention appliquée sur un bigoudi sur lequel une mèche de cheveux a été enroulée et montre bien par la configuration particulière d'une des deux parties de la pince la façon d'éviter la trace disgracieuse sur toute la largeur de la mèche.

La figure 5 montre la pince de maintien de l'invention sous plusieurs angles de vue. On voit aussi que l'une des deux branches comporte des « ribs » pour éviter de brûler le cuir chevelu.

La figure 6 montre un tube chauffant autour duquel la pince de maintien du bigoudi peut être préchauffée avant d'être appliquée sur la mèche de cheveux enroulée autour du cylindre. Ce système de chauffage est généralement fourni avec les pinces selon l'invention. Les barres chauffantes peuvent par exemple être en position verticale ou horizontale.

### Description détaillée de l'invention

Dans la description de la présente invention, nous utiliserons indifféremment les termes « bigoudi » et « rouleau cylindrique » pour désigner le dispositif autour duquel la mèche de cheveux est enroulée. Il existe de très nombreuses variantes de ces bigoudis et la seule condition pour que ceux-ci puissent être utilisés avec la pince de maintien de la présente invention est d'avoir une combinaison diamètre/longueur adéquate par rapport à la pince de maintien.

La pince de maintien du bigoudi de la présente invention comporte deux branches (1, 2) articulées autour d'un axe à ressort, chaque partie comportant une extrémité de préhension 11 permettant de saisir ladite pince avec les doigts et de l'ouvrir, la force de fermeture de la pince étant réglée par le ressort.

Contrairement à la pince de l'état de la technique décrite dans les figures 1 et 2, la pince de la présente invention ne comporte pas deux parties symétriques ; l'une des deux branches de la pince de maintien décrit approximativement un demi arc de cercle tandis que l'autre partie ne décrit environ qu'un quart d'arc de cercle et se prolonge ensuite parallèlement au côté extérieur de la mèche de cheveux enroulée autour du bigoudi (voir figure 3). On peut dire que la partie décrivant approximativement un quart d'arc de cercle est prolongée par une partie essentiellement droite dirigée approximativement selon la tangente au point d'extrémité de ladite partie d'arc de cercle.

La seconde branche de la pince de maintien ne décrit qu'une partie d'arc de cercle, la taille de cette partie d'arc de cercle est bien entendu variable selon la taille des bigoudis que l'on compte fixer. Cette partie d'arc de cercle est donc légèrement variable mais elle correspond approximativement à un quart d'arc de cercle.

La pince de maintien est munie sur sa face interne d'une couche d'un matériau pouvant être préchauffé 10, comme par exemple une couche métallique ; ce type de couche métallique permet un effet de « repassage » ou de lissage de la mèche de cheveux. La figure 6 montre d'ailleurs une barre chauffante autour de laquelle la pince de maintien de la présente invention peut être préchauffée.

Comme indiqué dans la figure 5, la pince de maintien de la présente invention peut comporter des dents en forme de peigne, en particulier sur la partie en forme de demi-cercle.

Légende
1. Première branche
2. Seconde branche
3. Bigoudi
4. Mèche de cheveux
5. Prolongement dirigé essentiellement selon la tangente au point d'extrémité du quart d'arc de cercle
6. Quart d'arc de cercle
7. Demi-arc de cercle
8. Axe
9. Barre chauffante
10. Couche métallique
11. Éléments de préhension

## Revendications

1. Pince pour le maintien et la mise en forme d'une mèche de cheveux (4) enroulée autour d'un bigoudi (3), comportant deux branches articulées autour d'un même axe (8), **caractérisée en ce que** une première branche (1) comporte une extrémité décrivant essentiellement un demi arc de cercle (7) et une seconde branche comportant une extrémité décrivant essentiellement un quart d'arc de cercle (6) suivi d'un prolongement (5) dirigé essentiellement selon la tangente au point d'extrémité dudit quart d'arc de cercle (6).

2. Pince selon la revendication 1, **caractérisée en ce que** ladite première et seconde branche (1, 2) sont munies sur leur face interne d'une couche métallique (10) permettant un préchauffage de ladite pince.

3. Pince selon la revendication 1, **caractérisée en ce que** ladite première et seconde branche (1, 2) sont munies en outre chacune d'un élément de préhension (11) permettant d'ouvrir la pince.

4. Pince selon la revendication 1, **caractérisée en ce que** ladite première branche comporte des dents (ribs) à son extrémité pour éviter de brûler le cuir chevelu.

5. Système de préchauffage destiné aux pinces selon la revendication 1 comportant des barres chauffantes (9) dont le diamètre est essentiellement identique au demi arc de cercle (7) décrit par la première branche (1) de la pince.
